# EUROPÄISCHE PATENTSCHRIFT

(11) **EP 1 054 471 B1**
(45) Veröffentlichungstag und Bekanntmachung des Hinweises auf die Patenterteilung: **26.08.2009**
(21) Anmeldenummer: 00109995.1
(22) Anmeldetag: 11.05.2000
(51) Int. Cl.: H01R 4/18, H01R 13/04

(54) **Elektrischer Stecker**
Electrical connector
Connecteur électrique

(30) Priorität: 17.05.1999 DE 19922560
(43) Veröffentlichungstag der Anmeldung: 22.11.2000
(73) Patentinhaber: Delphi Technologies, Inc., Troy, MI 48007 (US)
(72) Erfinder: Cvasa, Eduard, 42289 Wuppertal (DE); Pakel, Sami, 42549 Velbert (DE)
(74) Vertreter: Denton, Michael John

(56) Entgegenhaltungen:
- GB-A- 2 028 700
- US-A- 4 209 221
- US-A- 5 207 596
- US-A- 5 888 107

## Beschreibung

Die Erfindung betrifft einen elektrischen Stecker mit einem Anschlußelement, das zum Anschluß an eine elektrische Leitung vorgesehen ist, und ferner mit einem Steckerstift, der einen Verbindungsabschnitt für eine dauerhafte Verbindung mit dem Anschlußelement sowie einen Steckabschnitt für eine lösbare Steckverbindung mit einer zugeordneten Kontaktbuchse aufweist.

Derartige Stecker dienen zur Herstellung einer elektrischen Verbindung zwischen der an das Anschlußelement angeschlossenen elektrischen Leitung einerseits und der dem Stecker zugeordneten Kontaktbuchse andererseits. Das Anschlußelement ist üblicherweise als kostengünstiges Stanzteil ausgebildet. Der Steckerstift ist als ein hiervon separates Bauteil insbesondere mit einer höheren Materialstärke vorgesehen, beispielsweise um die für das Einführen des Steckerstifts in die Kontaktbuchse erforderliche Stabilität zu gewährleisten. Die dauerhafte Verbindung zwischen Steckerstift und Anschlußelement wird bei der Herstellung des Steckers üblicherweise durch eine Punktverschweißung erzeugt. Eine solche Punktverschweißung ist vergleichsweise aufwendig und verteuert die Herstellung in unerwünschter Weise.

In der US-A-5 888 107 ist ein elektrischer Stecker offenbart, bei dem das Anschlußelement mittels einer Klemmverbindung an dem Steckerstift angebracht wird. An dem Anschlußelement sind zu diesem Zweck Klemmkrallen vorgesehen, welche einen rückwärtigen Abschnitt des massiv ausgebildeten Steckerstifts umgreifen. Zum Herstellen der dauerhaften Verbindung werden die Klemmkrallen gegen die Außenfläche des Steckerstifts gedrückt. Der zum Verklemmen vorgesehene Abschnitt des Steckerstifts kann eine rippenartige Erhebung aufweisen, welche in eine Lücke zwischen den Klemmkrallen eingreift, um so ein gegenseitiges Verdrehen von Anschlußelement und Steckerstift zu vermeiden.

Die US-A-5 207 596 offenbart einen Steckverbinder für ein Koaxialkabel. Der Steckverbinder umfasst einen zentralen Kontaktstift, eine leitende Umhüllung und ein zwischen dem Kontaktstift und der Umhüllung angeordnetes Isolierelement. Der zentrale Kontaktstift kann hohl ausgebildet sein, um ein freies Ende des Innenleiters des Koaxialkabels aufzunehmen. Mittels zweier an der Umhüllung ausgebildeter Klemmkrallenanordnungen kann einerseits die Umhüllung mit der Abschirmung des Koaxialkabels und andererseits der hohle Kontaktstift mit dem Innenleiter des Koaxialkabels verbunden werden.

Es ist eine Aufgabe der Erfindung, einen elektrischen Stecker mit Anschlußelement und Steckerstift zu schaffen, deren dauerhafte Verbindung miteinander auf einfache und kostengünstige Weise zu bewerkstelligen ist.

Diese Aufgabe wird durch einen Stecker mit den Merkmalen von Anspruch 1 gelöst.

Im Rahmen der Erfindung wurde erkannt, daß eine Art "Crimpverbindung" - oder Verkrallung - zwischen dem flexibel ausgebildeten Anschlußelement und dem Steckerstift die gewünschte dauerhafte Verbindung zu gewährleisten vermag, sofern für den Verbindungsabschnitt des Steckerstifts eine andere Querschnittsform gewählt wird als für seinen Steckabschnitt. Bei der Verkrallung kann es sich um eine Verstemmung oder auch um eine Quetschverbindung oder Preßverbindung handeln, und sie ist auf besonders einfache Weise zu bewerkstelligen. Vorzugsweise umschließt der Krallabschnitt des Anschlußelements den Verbindungsabschnitt des Steckerstifts vollständig oder teilweise. Hierfür kann der Krallabschnitt beispielsweise eine oder mehrere Krallen aufweisen.

Eine derartige Verkrallung zwischen Anschlußelement und Steckerstift war bisher nicht möglich, da der Steckerstift entlang seiner Längsrichtung üblicherweise mit konstantem Querschnitt ausgebildet ist. Beispielsweise sind bekannte Steckerstifte massiv ausgebildet mit einem quadratischen, rechteckigen oder kreisrunden Querschnitt. Bei einer Verkrallung des Anschlußelements mit einem derartigen Steckerstift ist ein dauerhafter elektrischer Kontakt nicht immer mit der gewünschten Sicherheit gewährleistet (Gefahr von Wackelkontakten), und auch der mechanische Halt erfüllt nicht immer die gestellten Anforderungen.

Demgegenüber ermöglicht die Erfindung eine nicht nur einfache, sondern auch sichere und dauerhafte Verkrallung, indem der hierfür vorgesehene Verbindungsabschnitt des Steckerstiftes einen anderen Querschnitt besitzt als der Steckabschnitt, der für die Aufnahme in der zugeordneten Kontaktbuchse vorgesehen ist und der bezüglich des Verbindungsabschnitts üblicherweise an dem anderen Ende des Steckerstifts vorgesehen ist.

Außerdem ergibt sich bei einer derartigen Verkrallung eine vorteilhaft hohe Reproduzierbarkeit hinsichtlich der Stabilität der Verbindung.

Um einen besonders sicheren Halt der Verkrallung zwischen Anschlußelement und Steckerstift zu ermöglichen, weist erfindungsgemäß der Verbindungsabschnitt des Steckerstifts eine im Querschnitt offene oder geschlossene Hohlform auf. Beispielsweise kann der Steckerstift an seinem für die Verkrallung vorgesehenen Ende eine Löffelform oder auch Hohlkehlenform aufweisen. In eine solche offene Hohlform können Krallen, die an dem Anschlußelement ausgebildet sind, besonders leicht und sicher eingreifen bzw. hineingebogen werden.

Bei dem Querschnitt des Verbindungsabschnitts des Steckerstifts kann es sich auch um eine geschlossene Hohlform handeln, die bei Bewerkstelligung der Verkrallung auf einen geringeren Querschnitt komprimiert wird.

Weiterhin ist es bevorzugt, wenn der Steckerstift sich entlang seiner Längsrichtung verjüngt, so daß der Querschnitt des Verbindungsabschnitts in Richtung des Steckabschnitts schmäler wird. Dadurch kann der Steckerstift mit seinem Verbindungsabschnitt besonders leicht von dem Krallabschnitt des Anschlußelements gefangen, insbesondere umgriffen werden. Eine derartige Verschmälerung kann zumindest in einer Richtung quer zur Längsrichtung des Steckerstifts vorgesehen sein. Außerdem ist auch eine mehrmalige Verschmälerung des Querschnitts des Steckerstifts entlang seiner Längsrichtung möglich, beispielsweise in Form eines Zackenmusters.

Der Erfindung liegt weiterhin die Idee zugrunde, dem Verbindungsabschnitt des Steckerstifts bezüglich der erwünschten Verkrallung ein höheres Rückstellvermögen zu verleihen als dem Krallabschnitt des Anschlußelements. Einer derartigen Ausgestaltung des erfindungsgemäßen Steckers liegt die Erkenntnis zugrunde, daß die Dauerhaftigkeit der Verbindung zwischen Anschlußelement und Steckerstift von dem jeweiligen Rückstellvermögen abhängt. Als Rückstellvermögen wird in diesem Zusammenhang die Fähigkeit der betreffenden Abschnitte bezeichnet, sich nach Erzeugung der Verkrallung den hierbei aufgewendeten Kräften entgegenzurichten.

Es wurde also erkannt, daß eine sichere Verkrallung zwischen Anschlußelement und Steckerstift möglich ist, wenn der Verbindungsabschnitt des Steckerstifts sich nach erfolgter Verbindung stärker rückstellt als der den Steckerstift umgebende Krallabschnitt des Anschlußelements. Dieses Kriterium ist beispielsweise nicht erfüllt, wenn versucht wird, einen Steckerstift massiven Querschnitts mit vergleichsweise leicht verbiegbaren Krallen des Anschlußelements zu umgeben und festzuhalten.

Allgemein läßt sich die Verformbarkeit einer bestimmten Form bzw. eines bestimmten Materials in einen elastischen und einen plastischen Anteil unterteilen. Die Verkrallung zwischen Steckerstift und Anschlußelement ist besonders sicher, wenn der Steckerstift an seinem Verbindungsabschnitt einen höheren Anteil elastischer Verformbarkeit besitzt als der Krallabschnitt des Anschlußelements, und zwar anteilsmäßig und/oder absolut betrachtet.

Das erläuterte höhere Rückstellvermögen des Steckerstifts, bzw. dessen vergleichsweise höhere elastische Verformbarkeit, ist vorzugsweise zumindest in einer solchen Verformungsrichtung vorgesehen, die quer zu der Längsrichtung des Steckerstifts steht.

Weiterhin ist es bevorzugt, wenn der Steckerstift an seinem Verbindungsabschnitt einen geringeren Verformungswiderstand bezüglich der erwünschten Verkrallung aufweist als der Steckabschnitt. In diesem Fall kann der Verbindungsabschnitt vergleichsweise leicht gequetscht werden, während der Steckabschnitt gleichzeitig die für die Steckverbindung mit der Kontaktbuchse erforderliche Stabilität besitzen kann.

Ferner ist es für eine kraftschlüssige und dauerhafte Verkrallung bevorzugt, wenn das Anschlußelement und der Steckerstift an dem jeweils für die Verkrallung vorgesehenen Abschnitt derartig unterschiedliche Verformbarkeiten besitzen, daß ein entsprechend unterschiedliches Rückstellverhalten und somit ein höherer gegenseitiger Kontaktdruck erzielt wird.

Vorzugsweise sind die erläuterten Kriterien für das Rückstellvermögen bzw. die Verformbarkeit des Anschlußelements und des Steckerstifts durch entsprechende Formgebung des Querschnitts des Steckerstifts realisiert. Es ist jedoch auch möglich, zu diesem Zweck den Verbindungsabschnitt des Steckerstifts mit einem geeigneten Material zu versehen, das sich insbesondere von dem Material des Steckabschnitts des Steckerstifts unterscheidet. Beispielsweise kann an dem Verbindungsabschnitt des Steckerstifts eine Beschichtung vorgesehen sein, die einen vergleichsweise geringen Verformungswiderstand und/oder eine vergleichsweise hohe elastische Verformbarkeit besitzt.

Insbesondere kann an dem Steckerstift und an dem Anschlußelement eine Beschichtung oder Lotbeschichtung vorgesehen sein, welche bezüglich des Steckerstifts bzw. des Anschlußelements eine vergleichsweise geringe Härte besitzt und aufgrund welcher der Anpreßdruck zwischen dem Steckerstift und dem Anschlußelement zu einer Kaltverschweißung bzw. Kaltlötverbindung führt. Durch diese Maßnahme wird bei geringem herstellerischen Mehraufwand die Stabilität der Verbindung zwischen Anschlußelement und Steckerstift noch weiter erhöht. Die Beschichtung kann beispielsweise aus Zinn oder aus einer Zinnlegierung bestehen.

Weitere bevorzugte Ausführungsformen der Erfindung sind in den Unteransprüchen aufgeführt. Die Erfindung wird nachfolgend beispielhaft unter Bezugnahme auf die Zeichnungen näher erläutert; in diesen zeigen:
- Fig. 1: ein Anschlußelement und einen Steckerstift vor Bewerkstelligung einer Verkrallung oder Verstemmung,
- Fig. 2: das Anschlußelement und den Steckerstift gemäß Fig. 1 nach Bewerkstelligung der Verkrallung oder Verstemmung, sowie eine Fixierhülse, und
- Fig. 3: den an dem Anschlußelement verkrallten Steckerstift gemaß Fig. 2 mit aufgesetzter Fixierhülse.

Fig. 1 zeigt ein Anschlußelement 11 und einen Steckerstift 13, die zusammen einen erfindungsgemäßen elektrischen Stecker bilden und die dementsprechend für eine Verkrallung miteinander vorgesehen sind.

Bei dem Anschlußelement 11 handelt es sich um ein bereits mehrfach gebogenes Stanzteil. Es weist an seinem vorderen Ende eine Aufnahmehülse 15 zur Aufnahme des Steckerstifts 13 auf. An die Aufnahmehülse 15 schließt sich ein Krallabschnitt 17 an mit zwei zueinander versetzt gegenüberstehenden Krallen 19. Der Krallabschnitt 17 wird in Längsrichtung des Anschlußelements 11 beidseitig von jeweils zwei Anschlageinbuchtungen 21 begrenzt. Schließlich weist das Anschlußelement 11 an seinem hinteren Ende einander gegenüberstehende Halte- und Führungsflügel 23 auf, über die eine nicht dargestellte elektrische Leitung aufgenommen und crimpverbunden oder quetschverbunden werden kann.

Der Steckerstift 13 besitzt einen vergleichsweise langen Steckabschnitt 25. Dieser weist einen massiven quadratischen Querschnitt auf und ist zur Einführung in eine nicht dargestellte zugeordnete Kontaktbuchse vorgesehen. Zu diesem Zweck ist das vordere Ende des Steckabschnitts 25 als pyramidenförmige Spitze ausgebildet.

An das hintere Ende des Steckabschnitts 25 schließt sich ein Verbindungsabschnitt 27 an. Dieser besitzt eine nach oben offene Wannenform im wesentlichen rechteckigen Umrisses, so daß der Steckerstift 13 insgesamt der Form eines Löffels ähnelt.

Eine dauerhafte Verbindung zwischen dem Anschlußelement 11 und dem Steckerstift 13 läßt sich sehr einfach auf folgende Weise bewerkstelligen:

Der Steckerstift 13 wird mit dem Verbindungsabschnitt 27 voraus durch die Aufnahmehülse 15 des Anschlußelements 11 auf Höhe des Krallabschnitts 17 eingeführt. Zu diesem Zweck besitzen die Krallen 19, die bereits ungefähr in Richtung der Längsmittenachse des Anschlußelements 11 vorgeformt sind, einen ausreichenden Abstand von der Unterseite des Anschlußelements 11. Das Einführen des Steckerstifts 13 in das Anschlußelement 11 wird von den Anschlageinbuchtungen 21 begrenzt, so daß die Einführtiefe genau definiert ist.

Anschließend wird eine Verkrallung zwischen dem Anschlußelement 11 und dem Steckerstift 13 realisiert, indem die Krallen 19 in den Hohlraum des Verbindungsabschnitts 27 des Steckerstifts 13 verstemmt, gedrückt oder gebogen werden. Es ist möglich, den Krallabschnitt 17 und den Verbindungsabschnitt 27 nachfolgend noch miteinander zu verpressen bzw. zu verquetschen. Da die nach oben offene Hohlform des Verbindungsabschnitts 27 hinsichtlich des Querschnitts des Steckabschnitts 25 vergleichsweise dünnwandig ausgebildet ist, erfolgt bei der Realisierung der Verkrallung auch eine gewisse Verformung des Steckerstifts 13 an seinem Verbindungsabschnitt 27.

Das Ergebnis dieser Verkrallung ist in Fig. 2 gezeigt, in der identische Teile wie in Fig. 1 mit jeweils demselben Bezugszeichen gekennzeichnet sind.

Wie aus Fig. 2 ersichtlich, greifen die Krallen 19 nun tief in die Hohlform des Verbindungsabschnitts 27 ein, so daß eine sichere dauerhafte Verbindung zwischen Anschlußelement 11 und Steckerstift 13 gewährleistet ist.

Die Erzeugung der Verkrallung kann auch in einem einzigen Arbeitsgang erfolgen, insbesondere indem einzig ein Verstimmen der Krallen 19 in den Hohlraum des Verbindungsabschnitts 27 des Steckerstifts 13 erfolgt. Mit Bewerkstelligung der Verkrallung zwischen Krallabschnitt 17 und Verbindungsabschnitt 27 kann außerdem gleichzeitig die nicht dargestellte elektrische Leitung mit den Halte- und Führungsflügeln 23 des Anschlußelements 11 crimp- oder quetschverbunden werden.

Das Anschlußelement 11 und der Steckerstift 13 bestehen vorzugsweise aus einem duktilen Werkstoff, beispielsweise aus einer Kupferlegierung. Außerdem können das Anschlußelement 11 und der Steckerstift 13 mit einer Beschichtung von bezüglich der Kupferlegierung geringerer Härte versehen sein, so daß gleichzeitig mit der Erzeugung der Verkrallung auch eine Kaltverschweißung bewerkstelligt wird.

Fig. 2 zeigt außerdem eine Fixierhülse 29. Diese besitzt einen im wesentlichen viereckigen Querschnitt, und sie ist an ihrer Rückseite offen und an ihrer Vorderseite zu einer quadratischen Öffnung geöffnet. An ihrer Oberseite besitzt die Fixierhülse 29 eine Rastlasche 31.

Die Fixierhülse 29 kann zur zusätzlichen Stabilisierung der in Fig. 2 gezeigten Verkrallung und zum Ausgleich unerwünschter Temperatureffekte über den Steckabschnitt 25 des Steckerstifts 13 auf den Krallabschnitt 17 des Anschlußelements 11 aufgesetzt werden.

Fig. 3 zeigt den somit erreichten Zustand des Steckers. Der Steckerstift 13 ragt durch die quadratische Öffnung an der Vorderseite der Fixierhülse 29 hindurch. Die Rastlasche 31 kann zur Fixierung des mit einer elektrischen Leitung verbundenen Steckers an der zugeordneten Kontaktbuchse dienen.

### Bezugszeichen

- 11: Anschlußelement
- 13: Steckerstift
- 15: Aufnahmehülse
- 17: Krallabschnitt
- 19: Kralle
- 21: Anschlageinbuchtung
- 23: Halte- und Führungsflügel
- 25: Steckabschnitt
- 27: Verbindungsabschnitt
- 29: Fixierhülse
- 31: Rastlasche

## Patentansprüche

1. Elektrischer Stecker
- mit einem Anschlußelement (11), das zum Anschluß an eine elektrische Leitung vorgesehen ist, und ferner
- mit einem Steckerstift (13), der einen Verbindungsabschnitt (27) für eine dauerhafte Verbindung mit dem Anschlußelement (11) sowie einen Steckabschnitt (25) für eine lösbare Steckverbindung mit einer zugeordneten Kontaktbuchse aufweist,
wobei das Anschlußelement (11) einen Krallabschnitt (17) aufweist, der für eine Verkrallung mit dem Verbindungsabschnitt (27) des Steckerstifts (13) vorgesehen ist, und
wobei der Verbindungsabschnitt (27) des Steckerstifts (13) eine andere Querschnittsform aufweist als der Steckabschnitt (25) des Steckerstifts (13),
**dadurch gekennzeichnet, dass**
der Verbindungsabschnitt (27) des Steckerstifts (13) eine im Querschnitt offene oder geschlossene Hohlform aufweist.

2. Elektrischer Stecker nach einem der vorherigen Ansprüche,
wobei der Verbindungsabschnitt (27) des Steckerstifts (13) eine Löffelform aufweist.

3. Elektrischer Stecker nach einem der vorherigen Ansprüche,
wobei der Querschnitt des Verbindungsabschnitts (27) des Steckerstifts (13) sich in Richtung des Steckabschnitts (25) zumindest bereichsweise verschmälert.

4. Elektrischer Stecker nach einem der vorherigen Ansprüche,
wobei der Steckerstift (13) zumindest an seinem Steckabschnitt (25) im Querschnitt massiv ausgebildet ist.

5. Elektrischer Stecker nach einem der vorherigen Ansprüche,
wobei der Verbindungsabschnitt (27) des Steckerstifts (13)
bezüglich der Verkrallung mit dem Krallabschnitt (17) des Anschlußelements (11) ein höheres Rückstellvermögen aufweist als der Krallabschnitt (17).

6. Elektrischer Stecker nach Anspruch 5,
wobei der Verbindungsabschnitt (27) des Steckerstifts (13) das höhere Rückstellvermögen zumindest in einer Verformungsrichtung aufweist, die von der Längsrichtung des Steckerstifts (13) verschieden ist.

7. Elektrischer Stecker nach einem der vorherigen Ansprüche,
wobei der Verbindungsabschnitt (27) und der Steckabschnitt (25) des Steckerstifts (13) unterschiedliche Verformungswiderstände aufweisen.

8. Elektrischer Stecker nach einem der vorherigen Ansprüche,
wobei zumindest an dem Verbindungsabschnitt (27) des Steckerstifts (13) und/ oder zumindest an dem Krallabschnitt (17) des Anschlußelements (11) eine Beschichtung von vergleichsweise geringer Härte vorgesehen ist zur Ermöglichung einer Kaltverschweißung oder Kaltlötverbindung zusätzlich zu der Verkrallung.

9. Elektrischer Stecker nach Anspruch 8,
wobei die Beschichtung aus Zinn oder einer Zinnlegierung besteht.

10. Elektrischer Stecker nach einem der vorherigen Ansprüche,
wobei der Krallabschnitt (17) des Anschlußelements (11) wenigstens eine, vorzugsweise zwei Krallen (19) aufweist.

11. Elektrischer Stecker nach einem der vorherigen Ansprüche,
wobei eine Fixierhülse (29) zur zusätzlichen Stabilisierung der Verkrallung und/oder zum Ausgleich unerwünschter Temperatureffekte vorgesehen ist.

## Claims

1. Electrical connector, comprising
a connecting element (11), provided for connection with an electrical line, and further
a connector pin (13), comprising a connecting section (27) for a lasting connection with the connecting element (11) and a plug section (25) for a releasable plug connection with an associated contact socket,
wherein the connecting element (11) comprises a gripping section (17), provided for gripping with the connecting section (27) of the connector pin (13), and
wherein the connecting section (27) of the connector pin (13) has a different cross-sectional form than the plug section (25) of the connector pin (13),
**characterized in that**
the connecting section (27) of the connector pin (13) has a open or closed hollow form in cross section.

2. Electrical connector according to one of the previous claims,
wherein the connecting section (27) of the connector pin (13) has a spoon form.

3. Electrical connector according to one of the previous claims,
wherein the cross section of the connecting section (27) of the connector pin (13) tapers toward the plug section (25) at least partially.

4. Electrical connector according to one of the previous claims,
wherein the connector pin (13) is formed solid in cross section at least at its plug section (25).

5. Electrical connector according to one of the previous claims,
wherein the connecting section (27) of the connector pin (13) exhibits a higher resetting ability than the gripping section (17) with regards to the gripping with the gripping section (17) of the connecting element (11).

6. Electrical connector according to claim 5,
wherein the connecting section (27) of the connector pin (13) exhibits the higher resetting ability at least in one deformation direction, which is different from the longitudinal direction of the connector pin (13).

7. Electrical connector according to one of the previous claims,
wherein the connecting section (27) and the plug section (25) of the connector pin (13) exhibit different deformation resistances.

8. Electrical connector according to one of the previous claims,
wherein at least at the connecting section (27) of the connector pin (13) and/or at least at the gripping section (17) of the connecting element (11) a coating is provided with a comparatively low hardness to allow for cold welding or cold soldered joint in addition to the gripping.

9. Electrical connector according to claim 8,
wherein the coating consists of tin or tin alloy.

10. Electrical connector according to one of the previous claims,
wherein the gripping section (17) of the connecting element (11) comprises at least one, preferably two claws (19).

11. Electrical connector according to one of the previous claims,
wherein a fixing case (29) is provided for additional stabilization of the gripping and/or for adjustment of undesirable temperature effects.

## Revendications

1. Connecteur électrique
- comprenant un élément de raccordement (11), prévu pour le raccordement à une ligne électrique, et
- comprenant une tige de connecteur (13), qui comprend un tronçon de liaison (27) pour une liaison durable avec l'élément de raccordement (11) et une portion d'enfichage (25) pour une liaison à enfichage détachable avec une douille de contact associée,
dans lequel l'élément de raccordement (11) comprend une portion à crampons (17), prévue pour se cramponner avec le tronçon de liaison (27) de la tige de connecteur (13), et
dans lequel le tronçon de liaison (27) de la tige de connecteur (13) comprend en section transversale une autre forme que la portion d'enfichage (25) de la tige de connecteur (13),
**caractérisé en ce que**
le tronçon de liaison (27) de la tige de connecteur (13) présente en section transversale une forme creuse ouverte ou fermée.

2. Connecteur électrique selon la revendication précédente,
dans lequel le tronçon de liaison (27) de la tige de connecteur (13) présente une forme en cuillère.

3. Connecteur électrique selon l'une des revendications précédentes,
dans lequel la section du tronçon de liaison (27) de la tige de connecteur (13) se rétrécit au moins localement en direction de la portion d'enfichage (25).

4. Connecteur électrique selon l'une des revendications précédentes,
dans lequel la tige de connecteur (13) est réalisée avec une section transversale massive au moins au niveau de sa portion d'enfichage (25).

5. Connecteur électrique selon l'une des revendications précédentes,
dans lequel le tronçon de liaison (27) de la tige de connecteur (13) présente, vis-à-vis du cramponnage avec la portion à crampons (17) de l'élément de raccordement (11), une capacité de retenue plus forte que la portion à crampons (17).

6. Connecteur électrique selon la revendication 5,
dans lequel le tronçon de liaison (27) de la tige de connecteur (13) présente la plus forte de capacité de retenue dans une direction de déformation différente de la direction longitudinale de la tige de connecteur (13).

7. Connecteur électrique selon l'une des revendications précédentes,
dans lequel le tronçon de liaison (27) et la portion d'enfichage (25) de la tige de connecteur (13) présentent des résistances différentes vis-à-vis de la déformation.

8. Connecteur électrique selon l'une des revendications précédentes,
dans lequel
au moins au niveau du tronçon de liaison (27) de la tige de connecteur (13) et/ou au moins au niveau de la portion à crampons (17) de l'élément de raccordement il est prévu un revêtement d'une dureté comparativement faible pour permettre un soudage à froid ou une liaison par brasage à froid en plus du cramponnage.

9. Connecteur électrique selon la revendication 8,
dans lequel le revêtement est en zinc ou un alliage de zinc.

10. Connecteur électrique selon l'une des revendications précédentes,
dans lequel la portion à crampons (17) de l'élément de raccordement (11) comprend au moins un crampon et de préférence deux crampons (19).

11. Connecteur électrique selon l'une des revendications précédentes,
dans lequel il est prévu une douille de fixation (29) pour une stabilisation supplémentaire du cramponnage et/ou pour la compensation d'effets de température non souhaités.
